# EUROPÄISCHE PATENTSCHRIFT

(11) **EP 0 641 264 B1**
(45) Veröffentlichungstag und Bekanntmachung des Hinweises auf die Patenterteilung: **19.11.1997**
(21) Anmeldenummer: 94908243.2
(22) Anmeldetag: 11.03.1994
(51) Int. Cl.: B07B 1/20

(54) **KONTROLLSIEB SOWIE VERFAHREN ZUR KONTROLLSIEBUNG**
QUALITY-CONTROL SIEVE AND METHOD OF USING IT
CRIBLE DE CONTROLE ET PROCEDE DE CRIBLAGE DE CONTROLE

(30) Priorität: 12.03.1993 DE 4307789
(43) Veröffentlichungstag der Anmeldung: 08.03.1995
(73) Patentinhaber: Bühler AG, 9240 Uzwil (CH)
(72) Erfinder: KELLER, Alois, CH-9240 Uzwil (CH)
(86) Internationale Anmeldenummer: CH9400053
(87) Internationale Veröffentlichungsnummer: WO9420228

(56) Entgegenhaltungen:
- DE-A- 2 121 726
- DE-A- 2 338 909
- DE-A- 3 019 113
- DE-B- 1 255 461
- DE-C- 867 193
- FR-A- 658 529
- GB-A- J18 054

## Beschreibung

### Technisches Gebiet

Die Erfindung betrifft ein Kontrollsieb insbesondere mit einer pneumatischen Gutzuführung, einem Siebgehäuse, einem zylindrischen Siebmantel mit darin umlaufendem Schleuderrotor, einem Auslass für den Siebabstoss sowie einem Auslass für den Siebdurchfall.

### Stand der Technik

Von Mühlenbetrieben werden heute, von Pannen abgesehen, Fertigprodukte ausgeliefert, deren Reinheit bezüglich Fremdbesatz nahezu absolut ist. Bereits bei der Mahlgutgewinnung durchläuft das Produkt eine grosse Zahl von Siebstufen. Kontrollsiebungen beim Abnehmer zeigen nun aber entgegen den Erwartungen doch einen störenden Besatz beziehungsweise störende Fremdbestandteile. Dies erfordert daher erneut eine Kontrollsiebung vor der Weiterverarbeitung von mehl- und griessartigen Gütern. An ein solches Eingangs-Kontrollsieb bei den Abnehmern von Nahrungs- oder Futtermittel bzw. von Mühlenprodukten stellen sich ganz spezifische Anforderungen. Grundsätzlich müssen aus relativ grossen Fördermengen, zum Beispiel aus 8000 kg Mehl pro Stunde vielleicht nur einige Gramm Verunreinigungen ausgesiebt werden. Die Kontrollsiebung soll vor der Weiterverarbeitung besonders zuverlässig sein. Oftmals muss eine Plazierung der Siebmaschine unterwegs auf der Förderstrecke gewählt werden. Die Kontrollsiebung kann innerhalb eines zum Beispiel ohnehin vorhandenen Pneumatiktransportes eingebaut werden, wobei aber verlangt wird, dass durch eine entsprechende Siebeinrichtung nicht ein grosser Widerstand entsteht, was den Kraftbedarf für den Pneumatiktransport erhöhen würde. Es hat sich hier, ausgehend von dem Vorschlag der alten deutschen Patentschrift Nr. 867 193, eine eigene Gattung der sogenannten "Siebmaschinen in der Druckluftförderung" entwickelt. Diese alte Druckschrift schlug vor, innerhalb eines zylindrischen Siebmantels ein Schlägerwerk mit hoher Umlaufdrehzahl anzuordnen, und das von den Schalen befreite Mehl über einen ringzylindrischen Kanal mit der Luftströmung weiter zu fördern. Der Akzent dieser Einrichtung liegt allerdings in der Funktion als Kleieschleuder, die ein typisches Aggregat in der müllerischen Verarbeitungstechnik ist. In der DE-OS Nr. 2 121 726 wurde die genannte Einrichtung im Hinblick auf die eigentliche Funktion der Kontrollsiebung von grossen Mengen Mehl, die zum Beispiel von einem Transportfahrzeug in Silos umgeladen werden müssen, weiterentwickelt. Dabei wird vorgeschlagen, die Siebeinrichtung am Ende einer pneumatischen Förderleitung anzuordnen. Anstelle des traditionellen Schlägerwerkes bei Kleieschleudern wird ein mit Längsflügeln versehener Rotor gewählt und das Siebgut durch eine Scheibe gegen den Siebmantel gelenkt.

In einer Weiterentwicklung der Kontroll-Siebvorrichtung gemäss der DE-OS Nr. 2 338 909 wird vorgeschlagen, den, das Siebgut nach aussen schleudernden Rotor, nur einseitig zu lagern. Die zuführende pneumatische Förderleitung kann in achsialer Richtung von der, dem Antrieb gegenüberliegenden Maschinenseite, bis über die Mitte des Siebzylinderinnenraumes verlängert werden. Als Nachteile ergaben sich hier ungünstige Strömungsverhältnisse für das Gut-Luftgemisch und ein Konzept, das wegen der einseitigen Lagerung nur für kleinere Aggregate maschinenbaulich geeignet ist. Der Zugriff zum Sieb ist erschwert.

Im weiteren beschreibt die DE-AS 1 255 461 eine Siebtrommel, welche eine Trennscheibe in Form eines Schneckengewindes auf dem Rotor aufweisen kann. Eine derartige Anordnung ist jedoch für eine pneumatische Gutzuführung ungeeignet. Die GB-A 18054 wiederum beschreibt eine Einrichtung für das Sortieren, Reinigen und Polieren von Erbsen, Bohnen, Mais, Samen u. dgl., welche ein Siebgehäuse mit einem Siebmantel mit darin umlaufendem Schleuderrotor aufweist, wobei der Schleuderrotor Schleuderleisten aufweist, die sich im wesentlichen über die Länge des Siebmantels erstrecken. Die Schleuderleisten sind mit radial abstehenden Lappen aus elastischem Werkstoff versehen. Eine solche Vorrichtung ist jedoch für die Kontrollsiebung von Mehl oder eine pneumatische Gutzuführung ungeeignet.

### Darstellung der Erfindung

Der Erfindung wurde nun die Aufgabe gestellt, die Nachteile der bekannten Lösungen zu vermeiden, insbesondere einen grossen Durchsatz mit der grösstmöglichen Sicherheit für die Kontrollsiebung zu erreichen. Im Falle eines Pneumatiktransportes soll nur ein geringer Druckverlust entstehen.

Die erfindungsgemässe Lösung ist dadurch gekennzeichnet, dass der Schleuderrotor mehrere, sich im wesentlichen über die ganze Länge des Siebmantels erstrekkenden Schleuderleisten, mit radial abstehenden Förder- bzw. Reinigungslappen aufweist, welche vorzugsweise aus gummielastischem Werkstoff gebildet sind, und im Nahbereich des Siebmantels arbeiten oder die Siebmantel-Innenfläche leicht berühren, wobei die Förder- bzw. Reinigungslappen auf derselben Schleuderleiste mit Längsabstand und versetzter Anordnung zur nachfolgenden Schleuderleiste angeordnet sind.

Die Erfindung erlaubt eine ganze Anzahl besonders vorteilhafte Ausgestaltungen. Die Erfahrung im Stand der Technik ging davon aus, dass auf die Dauer die beste Siebwirkung dadurch aufrechterhaltbar ist, indem an den Schleuderleisten, über die ganze innere Siebfläche wirksame Bürsten-Elemente angebracht werden; damit gewissermassen das Sieb dauernd gebürstet wird. Es wird bewusst eine Sieböffnung gewählt durch die alles Mehl durchtreten kann. Gerade durch die relativ grossen Sieböffnungen können jedoch ermüdete Borsten (D < 0,3 mm) vom Bürsten-Reinigungselement durchdringen und gelangen unerwünschterweise z.Bsp. in das Nahrungsmittel. Eine optimale Siebwirkung ergab sich, wenn die Schleuderleisten mehrere, radial abstehende gummi-elastische Förder- beziehungsweise Reinigungslappen aufweisen. Mit den elastischen Förder- beziehungsweise Reinigungslappen entstehen keine entsprechenden Borstenteile mehr. Vielmehr haben die Versuche gezeigt, dass solche, die schon im Gut waren, sogar noch ausgelesen werden. Ferner wird vorgeschlagen, dass die Reinigungslappen auf derselben Schleuderleiste mit Längs-Abstand zueinander angeordnet sind, mit vorzugsweise versetzter Anordnung zu der nächstfolgenden Schleuderleiste zur Bildung einer schraubenförmigen Förderkomponente über die Länge des Siebmantels. Durch die damit erzeugte drallartige Bewegung des Gutes wird die Durchsiebung unterstützt, und gleichzeitig für eine schnelle Förderung des Grobgutes und Ausschleusung von Fremdkörpern zum Auslass hin gesorgt. Die elastischen Reinigungslappen berühren zum Beispiel bei mehl- oder griessartigen Produkten die Siebmantelinnenfläche (Arbeitsfläche) und halten diese sauber. Feste Grobteile wie Schrauben, Stiften oder dergleichen können sich durch die elastische Ausbildung und einer bevorzugt trapezförmigen Formgebung nicht zwischen Schlagleisten und Siebmantel verklemmen. Schon bei gering grösser werdender Reibungskraft deformiert sich der Lappen und lässt das Teil passieren. Dadurch entsteht keine grössere Reibung (Wärme) am Sieb. Eine schonende Austragung wird ermöglicht, so dass am Sieb kein Schaden entsteht. Versuche wurden mit einer Vielfalt von verschiedenen Fremdkörpern (Grobteilen) unter extremsten Bedingungen durchgeführt. Weder Luft noch Produkt sondern nur die Fremdteile wurden in die Maschine gespiesen. Es entstand weder eine Beschädigung an den Siebmaschen noch an Fremdteilen selbst.

Die erwartete Leistung konnte aber auch mit pneumatischer Gutzuführung erreicht, und ein tiefer Druckverlust in der Grössenordnung von 30 bis 50 mm ws (Wassersäule) festgestellt werden. Versuche bestätigten, dass das Siebgut nicht einfach in den Raum des Siebzylinders geführt, sondern gleichzeitig durch einen Eintragsverteiler schon optimal innerhalb eines ersten Abschnittes des Siebmantels verteilt werden kann. Der überwiegende Teil des Mehles tritt schon im ersten Drittel durch den Siebmantel durch, vorausgesetzt, dass die Schleuderleisten schon in diesem Abschnitt voll wirksam sind. Der Eintragsverteiler wird als angetriebene Eintragsschleuderschnecke ausgebildet und kann eine ein- vorzugsweise aber eine zwei oder mehrgängige Eintragsschnecke sein. Wenn der Eintragsverteiler tatsächlich in der Art wie ein Streuteller wirkt, so kann das Schneckengehäuse verdrehbar konstruiert sein, mit radial oder tangential zu der Drehachse des Schleuderrotores mündenden Einlaufstutzen für die pneumatische Gutzuführung. Dies erlaubt bei einer grossen Vielzahl von Dispositionen bezüglich der Lage und Richtung der pneumatischen Förderleitung den Anschluss an jede Stelle des Umfanges einfach zu gestalten mit der kleinstmöglichen Anzahl von Rohrbögen. Bei rein mechanischer Zuspeisung kann wenigstens innerhalb eines oberen Winkels von 90° der Anschluss frei gewählt werden. Durch die mechanisch zwangsweise gleichmässige Verteilwirkung durch den Eintragverteiler hat die spezielle Richtung der Gutzuführung keinen Einfluss mehr für die Produktbeaufschlagung auf das Sieb. Es hat sich gezeigt, dass der Rotor niedrigtourig angetrieben werden kann, vorzugsweise mit weniger als 500 U/min. Dadurch kann die Lebensdauer der Kontroll-Siebvorrichtung, besonders die Standzeit des Siebmantels und der Reinigungslappen, vergrössert werden. Zwischen dem Verteilabschnitt sowie dem Auslass für den Siebabstoss kann ein weiterer Verdrängungskörper angeordnet werden, wobei der Auslass in Form eines Ringspaltes für den Siebabstoss vorzugsweise durch eine gummielastische Scheibe gebildet wird. Weiterhin ist es aber auch möglich, dass der Schleuderrotor zwischen dem Verteilabschnitt und dem Auslass einen gestuften oder sich konisch erweiternden Verdrängungskörper oder wenigstens 2 entsprechende Stauscheiben aufweist.

Die Erfindung betrifft weiterhin die Verwendung der Kontrollsiebvorrichtung für die Kontrollsiebung von mehlartigen Gütern.

### Kurze Beschreibung der Erfindung

Es zeigen:
- die Figur 1: ein Kontrollsieb im Querschnitt;
- die Figur 2: schematisch die Anordnung von Reinigungslappen mit 4 direkt hintereinander dargestellen Schleuderleisten;
- die Figur 3: eine Ansicht III der Figur 2;
- die Figur 4: einen Schnit IV-IV der Figur 2 in grösserem Maßstab;
- die Figur 5: schematisch eine pneumatische Druckförderanlage mit Kontroll-Siebung;

### Wege zur Ausführung der Erfindung

In der Folge wird nun auf die Figur 1 Bezug genommen. Eine pneumatische Gutzuführung 1 ist über ein Bogenstück 2 an einem Stutzen 3 eines verdrehbaren Schneckengehäuses 4 einer Eintragsschnecke 5 angeschlossen. Die Eintragsschnecke 5 ist fest mit einer Welle 6 eines Schleuderrotores 7 verbunden, welcher über eine Riemenscheibe 8 antreibbar ist. Das Gehäuse 4 kann um die Achse 9 des Schleuderrotores 7 verdreht und in jeder beliebigen Verdrehlage angeordnet, zum Beispiel über Klemmringe 10 an einem Siebgehäuse 16 angeschraubt werden. Der Scheuderrotor 7 ist über die ganze Länge von einem Siebmantel 11 umgeben, so dass das gereinigte Gut nur durch die Maschen des Siebmantels 11 durchtreten kann. Gröbere Teile, die ausgesiebt werden müssen, werden am gegenüberliegenden Ende durch einen Auslass 12 entfernt. Der Auslass 12 ist durch den Siebmantel 11 und durch eine gummi-elastische Platte 13, die einen etwas kleineren Durchmesser als der Siebmantel 11 hat und einen Spalt 14 bildet, begrenzt. Ein Grobgutkasten 15 ist vorzugsweise um eine vertikale Achse wegschwenkbar, zur Kontrolle des Siebmantels bzw. für Servicearbeiten. Das Siebgehäuse 16 sowie ein Auffangbehälter 17 und Zuführung 18 sowie Abschlussklappe 19 sind entsprechend dem Bedarf druckfest ausgebildet. Der untere Teil des Maschinengehäuses ist als Sammeltrichter 20 ausgestattet, an welchem ein Förderrohr 21 (Auslass) für den Fall des pneumatischen Weitertransportes des durchgesiebten Gutes, angeordnet ist.

Der Schleuderrotor 7 weist vier, im wesentlichen sich über die ganze Länge L des Siebmantels 11 erstreckende Schleuderleisten 22 auf, wobei diese um je 90° versetzt angeordnet sind. Die Schleuderleisten haben als primäre Funktion das Gut in einer starken Umlaufbewegung zu halten, damit durch die entsprechende Zentrifugalkraft das Gut immer an den Siebmantel 11 getrieben wird. An dem Schleuderrotor 7 sind ferner zwei Stauscheiben 24 und 25 angeordnet, welche eine zu direkte Längsbewegung des Gutes verhindern sollen. Die beiden Stauscheiben 24 und 25 unterteilen gleichzeitig den inneren Siebraum in drei Teile, wobei ein erster Abschnitt A vorzugsweise kleiner als 1/3 der Länge und der übrige Abschnitt B entsprechend mehr als 2/3 der Länge ausmacht. Mit dem Abschnitt A wird gleichzeitig der Verteilatischnitt gebildet, in dem durch die Umlaufbewegung der Eintragsschnecke 5 das Gut gleichmässig auf den ganzen Umfang des Siebmantels 11 verteilt wird. Eine zusätzliche Verteilwirkung wird dadurch erreicht, dass die Schleuderleisten 22 um ein Mass As'' sich auch über diesen Abschnitt erstrecken. Die Scheuderleisten 22 sind durch ein Armkreuz 26 starr mit der Welle 6 verbunden. Fest an den Schleuderleisten 22 sind eine grosse Zahl von Förder- beziehungsweise Reinigungslappen 23 befestigt, die radial abstehen, mehr oder weniger gummi-elastisch sind und den Siebmantel 11 für alle nicht abrasive Güter leicht berühren.

Die Reinigungslappen 23 sind in der Figur 2, 3 und 4 in grösserem Massstab dargestellt. Die Förder bzw. weise Reinigungslappen 23 sind, wie aus der Figur 4 ersichtlich ist, durch eine Klemmleiste 27 an den Schleuderleisten 22 befestigt und können sich bei Eintritt eines grossen Fremdkörpers nach hinten abbiegen (23'), so dass dieser nicht festgeklemmt wird, wie dies bei starren Leisten geschehen kann. In der Figur 3 sind schematisch die vier Schleuderleisten 22 dicht aneinander gereiht dargestellt. Die Förder- beziehungsweise Reinigungslappen sind um ein Mass X versetzt, wobei in dem Beispiel das Mass X auch etwa der Länge eines einzelnen Reinigungslappens 23 entspricht. Bevorzugt wird dem einzelnen Reinigungslappen eine Trapezform gegeben, so dass über die ganze Länge einer einzelnen Schleuderleiste 22 eine Sägezahnform entsteht (Figur 2). Die versetzte Anordnung bewirkt eine Förderwirkung wie mit den Pfeilen 28 angedeutet ist (Figur 3). Damit entsteht in dem Innenraum des Siebmantels eine Drallwirkung speziell für das Grobgut, hin zum Austritt, an das Siebmantelende. Besonders wichtig ist, dass auch in dem Verteilabschnitt A die Schleuderleisten 22 bzw. die Reinigungslappen 23 voll wirksam sind. In diesem Bereich ist deshalb durch ungleiche Länge der Reinigungslappen 23a, 23b, 23c und 23d, ohne Versetzung, nur eine minimale Förderwirkung, jedoch eine intensive Verteil- und Siebunterstützung erwünscht.

Die Figur 5 zeigt ein Beispiel einer pneumatischen DruckFörderanlage mit einem eingebauten Kontrollsieb 30. Ein Gebläse 31 liefert die erforderliche Druckluft, welche über ein Druckregelventil 37 im Druck einstellbar ist. Das Gut wird über eine Rotationsschleuse 32 in die Druckförderleitung 1 eingespiesen. Strichpunktiert ist angedeutet, dass die Förderleitung auch gemäss Linienführung 1' verlegt sein kann, was durch Verdrehen des Schneckengehäuses 4 gemäss Pfeil 33 machbar ist. Das Pneumatikrohr 21 für das abgesiebte Gut wird mit der gleichen Förderluft in eine Trimelle 34 gefördert oder zum Beispiel in einen Behälter, von welcher die Luft über einen Filter 35 sowie einen Ventilator 36 abgeführt, und das Gut der weiteren Verarbeitung zugeführt werden kann.

## Patentansprüche

1. Kontrollsieb insbesondere mit einer pneumatischen Gutzuführung (1), einem Siebgehäuse (16), einem zylindrischen Siebmantel (11) mit darin umlaufendem Schleuderrotor (7), einem Auslass (12) für den Siebabstoss sowie einem Auslass (21) für den Siebdurchfall, wobei der Schleuderrotor (7) mehrere, sich im wesentlichen über die ganze Länge des Siebmantels (11) erstreckende Schleuderleisten (22), mit radial abstehenden Förder- bzw. Reinigungslappen (23) aufweist, welche vorzugsweise aus elastischem Werkstoff gebildet sind, und im Nahbereich des Siebmantels arbeiten,
dadurch gekennzeichnet, dass die Fördern bzw. Reinigungslappen (23) auf derselben Schleuderleiste (22) mit Längsabstand zueinander angeordnet sind, mit versetzter Anordnung zu der nächstfolgenden Schleuderleiste (22), zur Bildung einer schraubenförmigen Förderkomponente vom Eintritt in den Siebmantel (11) bis zum Auslass (12) für den Siebabstoss.

2. Kontrollsieb nach Anspruch 1, dadurch gekennzeichnet, dass die Förder- bzw. Reinigungslappen (23) aus einem gummielastischen Werkstoff bestehen und die Innenfläche des Siebmantels (11) leicht berühren.

3. Kontrollsieb nach Anspruche 1, dadurch gekennzeichnet, dass die Gutzuführung (1) als verdrehbares Gehäuse (4) ausgebildet ist mit einem radial oder tangential zu der Drehachse des Schleuderrotores (7) mündenden Einlaufstutzen (3).

4. Kontrollsieb nach einem der Ansprüche 1 bis 3, dadurch gekennzeichnet, dass innerhalb des Siebmantels (11), etwa im ersten Drittel, ein Verteilabschnitt (A) ausgebildet ist, zur mechanischen, gleichmässigen Verteilung des Gutes am Eintritt in den Siebmantel (11) direkt auf den ganzen Siebumfang.

5. Kontrollsieb nach Anspruch 4, dadurch gekennzeichnet, dass der Verteilabschnitt (A) durch eine mitumlaufende Stauscheibe (24) begrenzt und der Auslass (12) für den Siebabstoss durch eine elastische Scheibe (13) gebildet ist.

6. Verwendung des Kontrollsiebes nach den Ansprüchen 1 - 5 zur Kontrollsiebung von mehlartigen Gütern.

## Claims

1. Quality-control sieve, in particular with a pneumatic material supply means (1), a sieve housing (16), a cylindrical mesh (11) with a centrifugal rotor (7) revolving therein, an outlet (12) for material rejected by the sieve and an outlet (21) for the undersize, wherein the centrifugal rotor (7) has several rotor bars (22) extending substantially over the entire length of the mesh (11) with radially projecting conveying and cleaning fins (23) which are preferably formed from elastic material and operate in the vicinity of the mesh, characterised in that the conveying and cleaning fins (23) are arranged on the same rotor bar (22) with longitudinal spacing from one another, with an offset arrangement from the next rotor bar (22) for forming a helical conveying component from the inlet into the mesh (11) to the outlet (12) for material rejected by the sieve.

2. Quality-control sieve according to claim 1, characterised in that the conveying and cleaning fins (23) consist of an elastomeric material and easily contact the internal surface of the mesh (11).

3. Quality-control sieve according to claim 1, characterised in that the material supply means (1) is designed as a rotatable housing (4) with an inlet nozzle (3) opening radially or tangentially to the axis of rotation of the centrifugal rotor (7).

4. Quality-control sieve according to one of claims 1 to 3, characterised in that a distribution section (A) is formed within the mesh (11), for example in the first third, for the mechanical uniform distribution of the material at the inlet into the mesh (11) directly over the entire circumference of the sieve.

5. Quality-control sieve according to claim 4, characterised in that the distribution section (A) is limited by a co-revolving baffle plate (24) and the outlet (12) for material rejected by the sieve is formed by an elastic disk (13).

6. Use of the quality-control sieve according to claims 1 to 5 for the quality-control sieving of flour-like materials.

## Revendications

1. Tamiseur de sécurité, comprenant notamment des moyens d'alimentation pneumatique en matière (1), un carter de tamisage (16), une enveloppe de tamisage (11) cylindrique, dans laquelle un rotor centrifuge (7) tourne, une sortie (12) pour le refus de tamisage et une sortie (21) pour l'extraction de tamisage, le rotor centrifuge (7) comportant plusieurs barres de centrifugation (22) s'étendant essentiellement sur toute la longueur de l'enveloppe de tamisage (11) et comportant des jupes d'avancement ou de nettoyage (23), en saillie radiale, qui sont de préférence formées d'une matière élastique et qui travaillent dans la zone voisine de l'enveloppe de tamisage,
caractérisé en ce que les jupes d'avancement ou de nettoyage (23) situées sur la même barre de centrifugation (22) sont disposées avec un espacement longitudinal entre elles, avec un agencement décalé par rapport à la barre de centrifugation (22) directement suivante, afin de créer une composante d'avancement en hélice, de l'entrée dans l'enveloppe de tamisage (11) jusqu'à la sortie (12) prévue pour le refus de tamisage.

2. Tamiseur de sécurité suivant la revendication 1, caractérisé en ce que les jupes d'avancement ou de nettoyage (23) sont en une matière à élasticité du type caoutchouc et viennent légèrement au contact de la surface intérieure de l'enveloppe de tamisage (11).

3. Tamiseur de sécurité suivant la revendication 1, caractérisé en ce que les moyens d'alimentation en matière (1) sont réalisés sous forme d'un carter (4) pouvant être déplacé angulairement et comportant un manchon d'entrée (3) qui débouche radialement ou tangentiellement par rapport à l'axe de rotation du rotor centrifuge (7).

4. Tamiseur de sécurité suivant l'une des revendications 1 à 3, caractérisé en ce qu'une section de distribution (A) est réalisée à l'intérieur de l'enveloppe de tamisage (11) à peu près dans le premier tiers, cette section de distribution servant à répartir mécaniquement et uniformément la matière à l'entrée dans l'enveloppe de tamisage (11) directement sur toute la périphérie du tamiseur.

5. Tamiseur de sécurité suivant la revendication 4, caractérisé en ce que la section de distribution (A) est délimitée au moyen d'un disque de retenue (24) entraîné en même temps en rotation et la sortie (12) prévue pour le refus de tamisage est formée au moyen d'un disque élastique (13).

6. Utilisation du tamiseur de sécurité suivant les revendications 1 - 5 pour le tamisage de sécurité de matières du type farine.
